# EUROPÄISCHE PATENTSCHRIFT

(11) **EP 0 406 396 B1**
(45) Veröffentlichungstag und Bekanntmachung des Hinweises auf die Patenterteilung: **13.04.1994**
(21) Anmeldenummer: 90902219.6
(22) Anmeldetag: 25.01.1990
(51) Int. Cl.: F23H 15/00, F23B 1/20, F23G 5/00, F23H 3/02

(54) **VORRICHTUNG ZUM VERBRENNEN UND/ODER THERMISCHEN ZERSETZEN VON BRENNMATERIAL, INSBESONDERE FESTEN BRENNSTOFFEN**
DEVICE FOR COMBUSTION AND/OR THERMAL DECOMPOSITION OF COMBUSTIBLE MATERIAL, IN PARTICULAR SOLID FUELS
DISPOSITIF DE COMBUSTION ET/OU DE DECOMPOSITION THERMIQUE DE MATERIAUX COMBUSTIBLES, NOTAMMENT DES CARBURANTS SOLIDES

(30) Priorität: 25.01.1989 DE 3902159
(43) Veröffentlichungstag der Anmeldung: 09.01.1991
(73) Patentinhaber: TUNSTRöMER, Nils Erik, S-56 500 Mullsjö (SE)
(72) Erfinder: TUNSTRöMER, Nils Erik, S-56 500 Mullsjö (SE)
(74) Vertreter: MEISSNER, BOLTE & PARTNER
(86) Internationale Anmeldenummer: EP9000142
(87) Internationale Veröffentlichungsnummer: WO9008918

(56) Entgegenhaltungen:
- DE-C- 668 440
- GB-A- 648 135

## Beschreibung

Die Erfindung betrifft eine Vorrichtung zum Verbrennen und/oder thermischen Zersetzen von Brennmaterial, insbesondere festen Brennstoffen, wie Torf, Kohle, Holz, Stroh oder Müll, gemäß dem Oberbegriff des Anspruches 1.

Bei der Verbrennung und/oder thermischen Zersetzung von festen Brennstoffen auf einem Stabrost läßt es sich nicht vermeiden, daß der Rost sich durch ablagerndes Brenn- und/oder Schlacken- od. dgl. -material im Laufe des Betriebes zusetzt, mit der Folge eines zunehmend schlechteren Wirkungsgrades. Dieses Problem ist bei kleineren Kohle- und/oder Holzöfen seit Jahrzehnten bekannt. Zur Aufrechterhaltung der Verbrennung muß daher der Ofenrost von Zeit zu Zeit mittels eines Schürhakens od. dgl. von sich ablagernden Verbrennungsresten freigemacht werden.

Es gibt auch Öfen, die zu diesem Zweck mit Rüttelrosten versehen sind. Bei größeren Heizanlagen sind diese Maßnahmen jedoch nicht anwendbar. Darüberhinaus sind sie auch nur wenig wirksam.

In der DE-A-116 441 ist ein schwingender Korbrost beschrieben, der dadurch gekennzeichnet ist, daß in die Rostspalte feststehende Zinken eingreifen, welche bei der Bewegung des Rostes die sich dort festsetzende Schlacke zerbrechen. Die Zinken wirken jedoch nur über einen Teilbereich des Korbrostes, so daß die Effizienz der bekannten Konstruktion dementsprechend begrenzt ist. Darüberhinaus hat sich gezeigt, daß sich durch lokale Wärmespannungen die Roststäbe verwerfen mit der Folge, daß die feststehenden Zinken an den Roststäben scheuern und in ungünstigen Fällen ein Pendeln des Rostes blockieren. Die Roststäbe bestehen darüberhinaus aus Vollmaterial, und sind dementsprechend besonders wärmespannungsempfindlich.

Zur Vermeidung der genannten Probleme ist in der DE-C-34 18 864 vorgeschlagen, die in die Rostspalte eingreifenden Materialauflockerungsmittel jeweils mit Spiel, d. h. beweglich gegenüber den Roststäben, zu lagern. Dadurch wird ein Blockieren des Pendelrostes durch wärmebedingte Verwerfungen der Roststäbe weitgehend verhindert und die Verbrennung dementsprechend begünstigt. Die Gefahr des Zusetzens des Stabrostes wird ganz erheblich reduziert.

Um die genannten Verwerfungen der Roststäbe zu vermindern, ist auch schon vorgeschlagen worden, diese in Form von Rohrabschnitten auszubilden, die von einem Kühlmedium, insbesondere Luft, durchströmt werden (DE-A-33 43 024 und DE-A-31 49 548). Unter extremen Bedingungen reichen diese Maßnahmen allein jedoch nicht aus, um eine blockierungsfreie Relativbewegung zwischen den Roststäben und den Materialauflockerungsmitteln zu gewährleisten. Für diesen Fall haben sich die zusätzlichen Vorkehrungen nach der DE-C-34 18 864 als unerläßlich erwiesen.

Der vorliegenden Erfindung liegt nun die Aufgabe zugrunde, die Konstruktion nach der DE-C-34 18 864 dahingehend weiterzubilden, daß die einen nicht unerheblichen Verschleiß unterworfenen Materialauflockerungsmittel mühelos ausgetauscht oder durch Materialauflockerungsmittel anderer Art ersetzt werden können.

Diese Aufgabe wird durch die kennzeichnenden Merkmale des Anspruches 1 gelöst. Demnach ist es ohne weiteres möglich, die Materialauflockerungsmittel ohne Demontage der Stabrostkonstruktion, insbesondere der Tragelemente für die Materialauflockerungsmittel auszutauschen oder durch Materialauflockerungsmittel anderer Art zu ersetzen. Des weiteren ist es möglich, die Anzahl der verwendeten Materialauflockerungsmittel zu variieren bzw. zu ändern, ohne daß es einer Demontage der vorgenannten Anordnung bzw. Tragelement bedarf. Die Materialauflockerungsmittel in Form von Scheiben bzw. Platten werden erfindungsgemäß in denkbar einfacher Weise auf das sich unterhalb der Roststäbe erstreckende Tragelement in Form einer Tragstange mit im wesentlichen rechteckförmigem Querschnitt aufgesteckt derart, daß sie in Richtung der Tragstange individuell verlagerbar sind. Dementsprechend erfolgt das Aufstecken der Materialauflockerungsscheiben auf der Tragstange mit ausreichend großem Spiel.

Bevorzugte konstruktive Details der erfindungsgemäßen Materialauflockerungsscheiben sind in den Ansprüchen 2 und 3 beschrieben.

Bei Verwendung von Roststäben in Form von Rohrabschnitten, die von einer Kühlflüssigkeit durchströmt werden, ist es gemäß Anspruch 4 von Vorteil, wenn an den Oberseiten der Rohrabschnitte Abdeckschalen aus feuer- und hitzebeständigem Material, wie Edelstahl, Keramik od. dgl., angeordnet sind. Durch diese Abdeckschalen werden die zugleich als Kühlrohre dienenden Roststäbe vor mechanischer Beschädigung und allzu großer Hitzeeinwirkung geschützt. Um Wärmespannungen zwischen den Abdeckschalen und den zugeordneten Rohrabschnitten zu vermeiden, sind die Abdeckschalen vorzugsweise nur an einer Stelle mit dem jeweils zugeordneten Rohrabschnitt fest verbunden, z. B. durch Schweißung.

Von besonderer Bedeutung sind auch noch die Maßnahmen nach den Ansprüchen 8ff, wobei durch die Luftzufuhr gemäß den Ansprüchen 9 bis 11 sowohl eine Kühlung der Roststäbe als auch eine intensivere Verbrennung des Brennmaterials erreicht wird. Zu diesem Zweck dienen insbesondere die Maßnahmen nach Anspruch 9, nach denen die eingeleitete Primärluft so gerichtet ist, daß sie die Stabroste von unten nach oben zu durchdringen versucht. Das zu verbrennende Material wird auf diese Weise von den Stabrosten regelrecht "abgehoben" bzw. von unten her aufgelockert. Des weiteren wird durch die beschriebene Kühlung der Roststäbe aufgrund der Anblasung der Stabroste von unten eine Schlackenbildung und damit ein Zusetzen der Stabroste wirkungsvoll verzögert. Dies gilt insbesondere bei Verbrennung von sehr stark zur Schlackenbildung neigendem Stroh. Im übrigen tragen die oben genannten Materialauflockerungsmittel ebenfalls dazu bei, ein Zusetzen der Stabroste auch unter extremen Bedingungen sicher zu vermeiden.

Die Luftzufuhr nach Anspruch 10 dient vornehmlich der verbesserten Verbrennung bzw. thermischen Zersetzung des Brennmaterials.

Gemäß Anspruch 11 sind der Luftzufuhr Drosselorgane zugeordnet, vorzugsweise in Form von Drosselklappen, die individuell oder gemeinsam betätigbar sind, so daß dementsprechend der Durchsatz variierbar bzw. der gewünschten Verbrennung oder thermischen Zersetzung anpaßbar ist.

Von besonderer Bedeutung sind noch die Merkmale nach den Ansprüchen 12 bis 14, durch die in besonders einfacher und effektiver Weise Asche od. dgl. aus dem Bereich der Verbrennung herausgefördert bzw. entfernt werden kann.

Schließlich wird durch die stufenartige Anordnung mehrerer Stabroste eine bessere Verteilung des zu verbrennenden Materials erreicht, wobei die Verteilung desselben vornehmlich durch die hin- und herbewegbaren Materialauflockerungsmittel erfolgt. Dementsprechend besitzen die erfindungsgemäß vorgesehenen Materialauflockerungsmittel bei der konkreten Ausführungsform der Vorrichtung nach Anspruch 8 eine Doppelfunktion.

Nachstehend wird eine bevorzugte Ausführungsform der erfindungsgemäßen Vorrichtung anhand der beigefügten Zeichnung näher erläutert. Es zeigen:
- Fig. 1: eine Vorrichtung gemäß Erfindung in schematischer Seitenansicht;
- Fig. 2: eine erfindungsgemäß ausgebildete Materialauflockerungsscheibe in Seitenansicht;
- Fig. 3: einen Stabrost mit von einer Kühlflüssigkeit durchströmten Rohrabschnitten als Roststäbe in Draufsicht; und
- Fig. 4: als Roststäbe dienende Rohrabschnitte mit "Schutzhaube" im Querschnitt und vergrößertem Maßstab.

Fig. 1 zeigt in schematischer Seitenansicht eine Vorrichtung zum Verbrennen von festen Brennstoffen, insbesondere Stroh bzw. Strohhalmen, vorzugsweise auch pelletiert, mit einer Brennstoffzufuhr 10 und drei innerhalb einer Verbrennungskammer 28 angeordneten Verbrennungsorten in Form von drei hintereinander stufenartig angeordneten Stabrosten 12, 13 und 14. Die Brennstoffzufuhr umfaßt einen sich horizontal erstreckenden, rohrförmigen Brennstoff-Zuführungskanal 31, innerhalb dem eine drehangetriebene Förderschnecke 32 angeordnet bzw. gelagert ist, wobei der Antrieb der Förderschnecke 32 durch einen entsprechend angeflanschten Elektro- od. dgl. -motor 33 erfolgt. Der Förderschnecken-Kanal 31 mündet in einen senkrechten Schacht 34, durch den hindurch der nächstgelegene Stabrost 12 mit Brennmaterial beschickt wird. Die Brennstoffzufuhr erfolgt in Richtung des Pfeiles 35.

Den Stabrosten 12, 13 und 14 sind jeweils Materialauflockerungsmittel zugeordnet, die in Form von sich durch die Rostspalte hindurch erstreckenden Scheiben bzw. Platten 15, 16, 17 ausgebildet sind. Diese sind jeweils mit Spiel auf sich unterhalb und quer zu den Roststäben 18 erstreckenden Tragstangen mit jeweils im wesentlichen rechteckförmigen Querschnitten aufgesteckt derart, daß sie in Richtung der Tragstangen 19 individuell verlagerbar sind. Die Tragstangen 19 sind mit einem Oszillationsantrieb in Form einer zweiseitig beaufschlagbaren Kolben-Zylinder-Einheit gekoppelt. Die Ankoppelung erfolgt jeweils an dem aus dem Zylinder der Kolben-Zylinder-Einheit herausragenden Teil der Kolbenstange. An dieser sind zusätzlich sich quer zu den Roststäben 18 bzw. parallel zu den Tragachsen 19 erstreckende Schieber eines Förderrechens 26 befestigt, die jeweils einen dreieckförmigen Querschnitt aufweisen, wobei die eine Seite sich etwa parallel, die andere, nämlich fordere bzw. dem Brenn-Stoff-Eintritt abgewandte Seite etwa senkrecht und die dritte Seite flach geneigt zu einem unterhalb der Stabroste 12, 13, 14 angeordneten Boden 25 erstreckt. Konkret sind die genannten Schieber des Förderrechens 26 unterhalb der jeweils zugeordneten Auflockerungs-Scheiben 15, 16, 17 angeordnet derart, daß die untere bzw. dem Boden zugewandte Seite der jeweils stabartigen Schieber auf dem Boden 25 aufliegt. Die beschriebene Querschnittsform der stabartigen Schieber hat den Vorteil, daß bei Bewegung derselben in Richtung vom Brennstoff-Eintritt weg die aufrechten Seiten unter Abschieben von auf den Boden 25 fallender Asche od. dgl. wirksam werden. Bei der Rückbewegung des Förderrechens 26 wird auf den Boden 25 fallende Asche von den den Förderrechen bildenden Schiebern lediglich "unterfahren" aufgrund der flach geneigten Ausbildung der Rückseiten derselben. Trotz der oszillierenden Bewegung des Förderrechens 26 wird demnach auf den Boden 25 fallende Asche od. dgl. lediglich in Richtung vom Brennstoff-Eintritt weg geschoben, und zwar zu einem nicht näher dargestellten Druckartigen Sammelbehälter, in den eine Förderschnecke hineinragt, durch die die vom Boden 25 abgeschobene Asche od. dgl. aus der Vorrichtung heraustransportierbar ist. Der endgültige Abtransport von Asche od. dgl. kann dann über einen an eine Vakuumquelle angeschlossenen Förderschlauch erfolgen, dessen Anschluß am abförderseitigen Ende der zuletzt erwähnten Förderschnecke liegt.

Der Brennraum bzw. die Verbrennungskammer 28 wird zum einen durch die Stabroste 12, 13, 14 und zum anderen durch eine Stirnwand 36 sowie Deck- und Seitenwand 37, jeweils aus feuerfestem Material, begrenzt, wobei die Deckwand in einen Austrittskanal 30 fortgesetzt ist, welcher in einen Rauchgasabzug od. dgl. mündet. Dem Brennstoff-Eintritt, der in Fig. 1 mit der Bezugsziffer 38 gekennzeichnet ist, ist eine Heißluft-Lanze 39 zugeordnet, durch die die Zündung des Brennstoffs bzw. Brennmaterials ausgelöst und begünstigt werden soll in Kombination mit einem nicht näher dargestellten Zünder. Vorzugsweise ist des weiteren im Bereich des Brennstoff-Eintritts 40 oberhalb desselben eine Fotozelle angeordnet, die anzeigt, ob die Verbrennung ordnungsgemäß abläuft und die bei nicht ordnungsgemäßer Verbrennung die Unterbrechung weiterer Brennstoffzufuhr auslöst. Die Fotozelle könnte auch mit der Luftzufuhr 11 gekoppelt sein dahingehend, daß diese entsprechend der festgestellten Verbrennung geregelt wird, so daß eine optimale Verbrennung stattfindet.

Wie Fig. 2 erkennen läßt, sind die Materialauflockerungsscheiben 15, 16 bzw. 17 jeweils etwa rechteckförmige Platten aus feuer- und hitzebeständigem Material, die jeweils an einer Seite einen Einschnitt 20 entsprechend dem Querschnitt der zugeordneten Tragstange 19 aufweisen, wobei die Querschnittsbreite der Tragstange 19 etwas kleiner dimensioniert ist als die lichte Weite des Einschnitts 20, in den die Tragstange 19 beim Aufstecken der Scheiben 15, 16, 17 einführbar ist. Die Scheiben 15, 16, 17 können also ohne Demontage der Tragstangen 19 oder Stabroste 12, 13, 14 montiert, nämlich auf die zugeordnete Tragstange 19 zwischen zwei benachbarten Roststäben hindurch aufgesteckt werden.

Die obere bzw. die zwischen den Roststäben 18 hindurch nach oben herausragende Seite 40 der Materialauflockerungsscheiben 15, 16, 17 kann jeweils abgeschrägt ausgebildet sein, und zwar in Richtung zum Brennstoffeinlaß 10 bzw. zum Brennstoff-Eintritt 38 hin entweder nach unten (Auflockerungsscheiben 15 in Fig. 1) oder nach oben (Auflockerungsscheiben 17 in Fig. 1). Die den mittleren Stabrost 13 zugeordneten Auflockerungsscheiben 16 weisen eine obere Kante auf, die sich etwa horizontal bzw. parallel zu den Roststäben 18 erstreckt.

Die Breite der Auflockerungsscheiben 15, 16, 17 ist abhängig vom Abstand zwischen zwei benachbarten Roststäben. Sie ist etwas kleiner als der zuletztgenannte Abstand und beträgt bei einem konkreten Ausführungsbeispiel etwa 10 mm.

Entsprechend den Fig. 3 und 4 sind die Roststäbe 18 als von einer Kühlflüssigkeit, nämlich Wasser, durchströmte Rohrabschnitte ausgebildet. An den Oberseiten der Rohrabschnitte sind Abdeckschalen 21 als Schutzhauben aus feuer- und hitzebeständigem Material, wie Edelstahl, Keramik od. dgl. angeordnet. Diese Schutzhauben bzw. Abdeckschalen erstrecken sich im wesentlichen über die gesamte Länge der Rohrabschnitte. Sie sind jedoch jeweils nur an einer Stelle mit den zugeordneten Rohrabschnitten fest verbunden, um Wärme-Spannungen zwischen Abdeckschalen einerseits und zugeordneten Rohrabschnitten andererseits zu vermeiden. Wie Fig. 4 erkennen läßt, erstrecken sich die Abdeckschalen 21 in Richtung quer zur Längserstreckung der Rohrabschnitte über einen Winkelbereich von etwa 100° bis 120°. Auf diese Weise wird die Funktion der zwischenbenachbarten Rohrabschnitten angeordneten Materialauflockerungsscheiben nicht behindert.

Die die Roststäbe 18 bildenden Rohrabschnitte münden stirnseitig zum einen in eine Kühlwasser-Ein- und Auslaßkammer 22 und zum anderen in eine Kühlwasser-Transferkammer 23, wobei die Kühlwasser-Ein- und Auslaßkammer 22 eine Trennwand 24 aufweist, durch die der Einlaßbereich vom Auslaßbereich getrennt ist. Dementsprechend strömt Kühlwasser durch den genannten Einlaßbereich in eine vorbestimmte Anzahl von Rohrabschnitten, die in Strömungsrichtung gesehen vor der Trennwand 24 liegen. Über die diametral angeordnete Kühlwasser-Transferkammer 23 gelangt dann das Kühlwasser in die restlichen Rohrabschnitte, um diese dann durch den Auslaßbereich der Kühlwasser-Ein- und Auslaßkammer 22 hindurch wieder zu verlassen. Die geschilderte Durchströmung der die Roststäbe 18 bildenden Rohrabschnitte ist in Fig. 3 mit den Pfeilen 41 angedeutet. Vorzugsweise sind sowohl dem Ein- als auch Auslaßbereich eines jeden Stabrostes Temperatursensoren zugeordnet, durch die der Durchsatz der Kühlflüssigkeit geregelt wird, dahingehend, daß sich nach kurzer Betriebszeit eine im wesentlichen konstante und vorbestimmte Durchlauftemperatur des Kühlmediums einstellt.

Von besonderer Bedeutung für die Verbrennung und auch die Vermeidung von Schlackenbildung im Bereich der Stabroste sind Vorkehrungen zur Zufuhr von Luft zu den Stabrosten 12, 13, 14, und zwar unter Druck derart, daß jeder einzelne Stabrost schräg von unten her angeblasen wird, so wie dies in Fig. 1 mit der Bezugsziffer 11 angedeutet ist. Des weiteren ist eine weitere Luftzufuhr durch jeweils knapp oberhalb und seitlich der Stabroste 12, 13 und 14 angeordnete Luftkanäle 28 definiert, die jeweils zu den Stabrosten hin gerichtete Lufteintrittsöffnungen 27 aufweisen. Die genannte Luftzufuhr ist hinsichtlich Durchsatz variabel, und zwar mittels jeweils individuell oder gemeinsam betätigbarer Drossel- und/oder Schließklappen. Da es sich dabei um an sich bekannte Konstruktionsmaßnahmen handelt, sind diese in Fig. 1 im einzelnen nicht dargestellt. Die beschriebene Luftversorgung erfolgt durch ein außerhalb der Vorrichtung angeordnetes Gebläse 42. Die zu den unterhalb und oberhalb sowie seitlich der Stabroste angeordneten Lufteintrittsöffnungen führenden Luftzufuhrleitungen sind in Fig. 1 mit der Bezugsziffer 11 und 28 gekennzeichnet. Diese Luftzufuhrleitungen erstrecken sich in Bereich der Seitenwände der Verbrennungskammer 28. Unterhalb der Stabroste sind endseitig jeweils Luftsammelrohre 43 angeordnet, die sich quer durch die Verbrennungskammer 28 hindurcherstrecken und Luftaustrittsöffnungen aufweisen, die eine schräge Anblasung der Stabroste von unten her erlauben.

Für eine zusätzliche Reduzierung des CO-Gehalts kann es von Vorteil sein, im Bereich des Austrittskanals 30 zusätzlich Öffnungen 29 für die Einleitung von Sekundärluft vorzusehen, wobei bei der dargestellten Ausführungsform eine Vielzahl derartiger Öffnungen etwa gleichmäßig über den Umfang des Austrittskanals 30 verteilt angeordnet sind. Die genannte Sekundärluft wird durch ein gesondertes Gebläse 44 geliefert.

Entsprechend Fig. 1 stehen die Materialauflockerungsscheiben 15, 16 und 17 über der Oberseite der jeweils zugeordneten Stabroste um eine Länge vor, die etwa dem Durchmesser der Roststäbe 18 entspricht. Die oszillierende Hin- und Herbewegung sowohl der Materialauflockerungsscheiben als auch des Asche-Förderrechens 26 ist in Fig. 1 mit dem Doppelpfeil 45 angedeutet.

Die Hauptverbrennungszone liegt im Bereich des mittleren Stabrostes 13 und ist durch eine strichpunktierte Bereichslinie 46 in Fig. 1 angedeutet.

Der Brennstoffzufuhr, insbesondere im Bereich oder vorzugsweise vor der Brennstoff-Förderschnecke 32 kann noch ein Löschwassereinlaß zugeordnet sein, der über ein Schließventil mit einem Wasserreservoir verbunden ist. Bei Überhitzung und z. B. durch die erwähnte Fotozelle entsprechend ausgelöstem Signal öffnet das genannte Ventil, so daß aus dem Wasserreservoir Löschwasser in den Bereich der Brennstoffzufuhr entweichen kann. Entsprechend gewässertes Brennmaterial gelangt dann in den Bereich der Stabroste, wodurch die Verbrennung zum Stillstand kommt. Zusätzlich fließt Löschwasser unmittelbar in die Verbrennungskammer. Diese Art der Unterbrechung der Verbrennung ist jedoch nur für Notfälle gedacht.

Selbstverständlich können den oszillierend bewegten Materialauflockerungsscheiben 15, 16, 17 einerseits und dem ebenfalls oszillierend bewegten Asche-Förderrechen 26 andererseits jeweils gesonderte Oszillationsantriebe in Form von Kolben-Zylinder-Einheiten zugeordnet sein. Bevorzugt ist jedoch ein gemeinsamer Antrieb, wobei dann die Tragstangen 19 mit dem Förderrechen 26 gekoppelt, nämlich starr verbunden sein müssen, so wie dies in Fig. 1 durch seitlich angeordnete Verbindungsstege 47 angedeutet ist.

## Patentansprüche

1. Vorrichtung zum Verbrennen und/oder thermischen Zersetzen von Brennmaterial, insbesondere festen Brennstoffen wie Torf, Kohle, Holz, Stroh oder Müll, mit einer Brennstoff- (10) sowie Luft- (11) -zufuhr zu einem als Verbrennungsort dienenden Stabrost (12; 13; 14), dem sich durch die Rostspalte hindurcherstreckende Material-Auflockerungsmittel in Form von auf einem sich quer zu den Roststäben (18) erstreckenden Tragelement (19) mit Spiel gelagerten Scheiben (15; 16; 17), Zinken od. dgl. zugeordnet sind, wobei die Scheiben (15; 16; 17) in Richtung der Roststäbe (18) relativ zu diesen hin- und herbewegbar sind (Doppelpfeil 45),
**dadurch gekennzeichnet,** daß
die Material-Auflockerungsscheiben (15; 16; 17) auf das sich unterhalb der Roststäbe (18) erstreckende Tragelement (19) in Form einer Tragstange mit im wesentlichen rechteckförmigem Querschnitt aufsteckbar sind, derart daß sie in Richtung der Tragstange individuell verlagerbar sind.

2. Vorrichtung nach Anspruch 1,
**dadurch gekennzeichnet,** daß
die Material-Auflockerungsscheiben (15; 16; 17) etwa rechteckförmige Platten aus feuer- und hitzebeständigem Material sind, die jeweils an einer Seite einen Einschnitt (20) entsprechend dem Querschnitt der Tragstange (19) aufweisen, wobei die Querschnittsbreite der Tragstange (19) etwas kleiner dimensioniert ist als die lichte Weite des Einschnitts (20), in den die Tragstange (19) beim Aufstecken einer Scheibe (15; 16; 17) einführbar ist.

3. Vorrichtung nach Anspruch 1 oder 2,
**dadurch gekennzeichnet,** daß
die obere bzw. die zwischen den Roststäben (18) hindurch nach oben herausragende Seite (40) zumindest eines Teils der Material-Auflockerungsscheiben (15; 16; 17) abgeschrägt ausgebildet ist, und zwar in Richtung zum Brennstoff-Eintritt (38) hin entweder nach unten oder nach oben geneigt.

4. Vorrichtung nach einem der Ansprüche 1 bis 3,
**dadurch gekennzeichnet,** daß
die Roststäbe (18) als von einer Kühlflüssigkeit, insbesondere Kühlwasser durchströmte Rohrabschnitte ausgebildet sind, und daß an den Oberseiten der Rohrabschnitte als Schutzhauben dienende Abdeckschalen (21) aus feuer- und hitzebeständigem Material wie Edelstahl, Keramik od. dgl., angeordnet sind.

5. Vorrichtung nach Anspruch 4,
**dadurch gekennzeichnet,** daß
die sich im wesentlichen über die gesamte Länge der Rohrabschnitte erstreckenden Abdeckschalen (21) jeweils an nur einer Stelle mit den zugeordneten Rohrabschnitten fest verbunden sind.

6. Vorrichtung nach Anspruch 4 oder 5,
**dadurch gekennzeichnet,** daß
die Abdeckschalen (21) sich in Querschnitt der Rohrabschnitte über einen Winkelbereich von etwa 100° bis 120° erstrecken.

7. Vorrichtung nach einem der Ansprüche 4 bis 6,
**dadurch gekennzeichnet,** daß
die die Roststäbe (18) bildenden Rohrabschnitte Stirnseitig zum einen in eine Kühlwasser-Ein- und -Auslaßkammer (22) und zum anderen in eine Kühlwasser-Transferkammer (23) münden, wobei die Kühlwasser-Ein- und -Auslaßkammer (22) eine Trennwand (24) aufweist, durch die der Einlaßbereich vom Auslaßbereich getrennt ist.

8. Vorrichtung nach einem der Ansprüche 1 bis 7,
**dadurch gekennzeichnet,** daß
als Ort der Verbrennung mindestens zwei, vorzugsweise drei Stabroste (12; 13; 14) vorgesehen sind, die in Fortsetzung der Brennstoffzufuhr (10) hintereinander und stufenartig voneinander abgesetzt angeordnet sind, wobei sämtlichen Stabrosten (12; 13; 14) ein gemeinsamer Boden (25) zugeordnet ist, auf dem ein hin- und herbewegbarer Förderrechen (26) angeordnet ist, mittels dem von den Stabrosten (12; 13; 14) herabfallende Asche od. dgl. zu einer gemeinsamen Austragseinrichtung, insbesondere in Form einer Förderschnecke bringbar, nämlich schiebbar, ist.

9. Vorrichtung nach einem der Ansprüche 1 bis 8,
**dadurch gekennzeichnet,** daß
jedem Stabrost (12; 13; 14) eine gesonderte, vorzugsweise individuell regulierbare Luftzufuhr (11) zugeordnet ist, durch die Primärluft, insbesondere Umgebungsluft, unter Druck einleitbar ist, und zwar derart, daß jeder einzelne Stabrost schräg von unten her angeblasen wird.

10. Vorrichtung nach Anspruch 9,
**dadurch gekennzeichnet,** daß
eine weitere Luftzufuhr (27, 28) durch jeweils knapp oberhalb und seitlich des bzw. der Stabroste (12; 13; 14) angeordnete Luftkanäle (28) definiert ist, die jeweils zu den Stabrosten (12; 13; 14) hin gerichtete Lufteintrittsöffnungen (27) aufweisen.

11. Vorrichtung nach einem der Ansprüche 1 bis 10,
**dadurch gekennzeichnet,** daß
die Luftzufuhr hinsichtlich Durchsatz variabel ist, insbesondere mittels jeweils individuell betätigbarer Drossel- und/oder Schließklappen.

12. Vorrichtung nach einem der Ansprüche 1 bis 11,
**dadurch gekennzeichnet,** daß
die Tragachsen (19) für die Material-Auflockerungsscheiben (15; 16; 17) mit einem vorzugsweise gemeinsamen Oszillationsantrieb (hydraulische oder pneumatische Kolben-Zylinder-Einheit) gekoppelt sind.

13. Vorrichtung nach einem der Ansprüche 8 bis 12,
**dadurch gekennzeichnet,** daß
der Förderrechen (26) mit einem Oszillationsantrieb verbunden ist, vorzugsweise mit dem Oszillationsantrieb für die den Stabrosten (12; 13; 14) zugeordneten Material-Auflockerungsscheiben (15; 16; 17).

14. Vorrichtung nach einem der Ansprüche 8 bis 13,
**dadurch gekennzeichnet,** daß
der Förderrechen (26) mehrere im Abstand voneinander sowie dicht über den Boden (25) und quer zu den Roststäben (18) bzw. quer zur Richtung ihrer Oszillationsbewegung (Doppelpfeil 43) erstreckende Schieber mit jeweils dreieckförmigem Querschnitt umfaßt, wobei die Unterseite sich etwa parallel, die andere, nämlich vordere bzw. dem Brennstoff-Eintritt (38) abgewandte Seite etwa senkrecht und die dritte obere, dem Brennstoff-Eintritt (38) zugewandte Seite flach geneigt zum Boden (25) erstreckt.

15. Vorrichtung nach einem der Ansprüche 1 bis 14,
**dadurch gekennzeichnet,** daß
am Austritt der die Stabroste (12; 13; 14) umfassenden Verbrennungskammer (28) Öffnungen (29) für die Einleitung von Sekundärluft angeordnet sind, wobei vorzugsweise eine Vielzahl derartiger Öffnungen (29) etwa gleichmäßig über den Umfang des sich an die Verbrennungskammer (28) anschließenden Austrittskanals (30) verteilt angeordnet ist.

## Claims

1. Device for the combustion and/or thermal decomposition of combustible material, in particular solid fuels such as peat, coal, wood, straw or refuse, with a fuel supply (10) and air supply (11) to a bar grate (12; 13; 14) which serves as combustion site and which is assigned material-loosening means, which extend through the grate gaps, in the form of plates (15; 16; 17), prongs or the like which are mounted with play on a support element (19) extending transversely to the grate bars (18), the plates (15; 16; 17) being movable to and fro in the direction of and relative to the grate bars (18) (double arrow 45), characterized in that the material-loosening plates (15; 16; 17) can be put onto the support element (19) extending under the grate bars (18), in the form of a support rod with essentially rectangular cross-section, in such a manner that they can be displaced individually in the direction of the support rod.

2. Device according to Claim 1, characterized in that the material-loosening plates (15; 16; 17) are approximately rectangular sheets made of fire-resistant and heat-resistant material, which in each case have on one side a notch (20) corresponding to the cross-section of the support rod (19), the cross-sectional width of the support rod (19) being dimensioned slightly smaller than the clear width of the notch (20), into which the support rod (19) can be introduced when a plate (15; 16; 17) is put on.

3. Device according to Claim 1 or 2, characterized in that the upper side, or the side (40) projecting upwards between the grate bars (18), of at least some of the material-loosening plates (15; 16; 17) is of bevelled design, and in particular inclined either downwards or upwards in the direction towards the fuel inlet (38).

4. Device according to one of Claims 1 to 3, characterized in that the grate bars (18) are designed as pipe sections which are flowed through by a cooling fluid, in particular cooling water, and in that covering shells (21) made of fire-resistant and heat-resistant material such as special steel, ceramic or the like, which serve as protective hoods, are arranged on the upper sides of the pipe sections.

5. Device according to Claim 4, characterized in that the covering shells (21), which extend essentially over the entire length of the pipe sections, are in each case connected firmly in only one place to the associated pipe sections.

6. Device according to Claim 4 or 5, characterized in that the covering shells (21) extend in the cross-section of the pipe sections over an angular range of approximately 100° to 120°.

7. Device according to one of Claims 4 to 6, characterized in that the pipe sections which form the grate bars (18) open at the ends on the one hand into a cooling-water inlet and outlet chamber (22) and on the other hand into a cooling-water transfer chamber (23), the cooling-water inlet and outlet chamber (22) having a partition (24), by means of which the inlet region is separated from the outlet region.

8. Device according to one of Claims 1 to 7, characterized in that there are provided as the site of the combustion at least two, preferably three, bar grates (12; 13; 14) which, in continuation of the fuel supply (10), are arranged one behind another and offset from one another in a steplike manner, all the bar grates (12; 13; 14) being assigned a common bottom (25), on which a rake conveyor (26) is arranged, which rake conveyor can be moved to and fro and by means of which ash or the like falling down from the bar grates (12; 13; 14) can be brought, that is to say pushed, to a common discharge arrangement, in particular in the form of a worm conveyor.

9. Device according to one of Claims 1 to 8, characterized in that each bar grate (12; 13; 14) is assigned a separate, preferably individually controllable air supply (11), through which primary air, in particular ambient air, can be introduced under pressure, and in particular in such a manner that air is blown against each individual bar grate obliquely from underneath.

10. Device according to Claim 9, characterized in that a further air supply (27, 28) is defined by air ducts (28) which are arranged in each case close above and at the side of the bar grate(s) (12; 13; 14) and which in each case have air-inlet openings (27) directed towards the bar grates (12; 13; 14).

11. Device according to one of Claims 1 to 10, characterized in that the air supply is variable with regard to throughput, in particular by means of in each case individually actuatable throttle flaps and/or closing flaps.

12. Device according to one of Claims 1 to 11, characterized in that the support shafts (19) for the material-loosening plates (15; 16; 17) are coupled to a preferably common oscillation drive (hydraulic or pneumatic piston/cylinder unit).

13. Device according to one of Claims 8 to 12, characterized in that the rake conveyor (26) is connected to an oscillation drive, preferably to the oscillation drive for the material-loosening plates (15; 16; 17) assigned to the bar grates (12; 13; 14).

14. Device according to one of Claims 8 to 13, characterized in that the rake conveyor (26) comprises a number of pushers with in each case triangular cross-section which extend at a spacing from one another as well as close above the bottom (25) and transversely to the grate bars (18) or transversely to the direction of their oscillation movement (double arrow 43), the underside extending approximately parallel, the other, namely the front side or that facing away from the fuel inlet (38), approximately vertically and the third, upper side facing the fuel inlet (38) inclined shallowly in relation to the bottom (25).

15. Device according to one of Claims 1 to 14, characterized in that openings (29) for the introduction of secondary air are arranged at the outlet of the combustion chamber (28) comprising the bar grates (12; 13; 14), a large number of such openings (29) preferably being arranged distributed approximately uniformly over the circumference of the outlet duct (30) following the combustion chamber (28).

## Revendications

1. Appareil de combustion et/ou de décomposition thermique de matière combustible, en particulier de combustibles solides tels que tourbe, charbon, bois, paille ou ordures ménagères, comportant une amenée de combustible (10) et une amenée d'air (11) à une grille à barreaux (12 ; 13 ; 14) servant d'endroit de combustion à laquelle sont adjoints des moyens d'ameublissement de la matière qui passent par les interstices de celle-ci et sont formés de plateaux (15 ; 16 ; 17), dents ou éléments semblables montés avec du jeu sur un élément support (19) s'étendant perpendiculairement aux barreaux (18) de la grille, ces plateaux (15 ; 16 ; 17) pouvant aller et venir par rapport à ces barreaux (18) dans la direction de ceux-ci (double flèche 45), caractérisé par le fait que les plateaux d'ameublissement de la matière (15 ; 16 ; 17) peuvent être montés sur l'élément support (19) s'étendant sous les barreaux (18) de la grille, qui est formé d'une barre support de section sensiblement rectangulaire, de façon telle qu'ils puissent être déplacés individuellement dans la direction de cette barre support.

2. Appareil selon la revendication 1, caractérisé par le fait que les plateaux d'ameublissement de la matière (15 ; 16 ; 17) sont des plaques à peu près rectangulaires en matière réfractaire qui présentent chacune sur un côté une entaille (20) correspondant à la section de la barre support (19), la largeur de la section de la barre support (19) étant un peu inférieure à la largeur de cette entaille (20), dans laquelle la barre support (19) peut être introduite lors du montage d'un plateau (15 ; 16 ; 17).

3. Appareil selon l'une des revendications 1 et 2, caractérisé par le fait que le côté supérieur (40), saillant vers le haut en passant entre les barreaux de grille (18), d'au moins une partie des plateaux d'ameublissement de la matière (15 ; 16 ; 17) est biseauté soit vers le bas, soit vers le haut en direction de l'entrée de combustible (38).

4. Appareil selon l'une des revendications 1 à 3, caractérisé par le fait que les barreaux (18) de la grille sont constitués de morceaux de tube parcourus par un liquide de refroidissement, en particulier par de l'eau de refroidissement, et que sur le dessus de ces morceaux de tube sont placées des coquilles de couverture servant de capes protectrices (21) en matière réfractaire telle qu'acier fin ou céramique.

5. Appareil selon la revendication 4, caractérisé par le fait que les coquilles de couverture (21), qui s'étendent pratiquement sur toute la longueur des morceaux de tube, sont fixées à un seul endroit à ceux-ci.

6. Appareil selon l'une des revendications 4 et 5, caractérisé par le fait que les coquilles de couverture (21) s'étendent, sur la section des morceaux de tube, sur un domaine angulaire d'environ 100° à 120°.

7. Appareil selon l'une des revendications 4 à 6, caractérisé par le fait que les morceaux de tube formant les barreaux de grille (18) débouchent aux bouts d'une part dans une chambre d'entrée et de sortie d'eau de refroidissement (22) et d'autre part dans une chambre de transfert d'eau de refroidissement (23), la chambre d'entrée et de sortie d'eau de refroidissement (22) présentant une cloison (24) qui sépare la zone d'entrée de la zone de sortie.

8. Appareil selon l'une des revendications 1 à 7, caractérisé par le fait que comme endroits de combustion sont prévues au moins deux et de préférence trois grilles à barreaux (12 ; 13 ; 14) placées les unes derrière les autres à la suite de l'arrivée de combustible (10) et étagées, à toutes ces grilles (12 ; 13 ; 14) étant associé un fond commun (25) sur lequel est placé un râteau transporteur pouvant aller et venir (26) qui peut conduire, plus précisément pousser, les cendres ou matières semblables qui tombent sur les grilles (12 ; 13 ; 14) à un dispositif d'évacuation commun, en particulier formé d'une vis transporteuse.

9. Appareil selon l'une des revendications 1 à 8, caractérisé par le fait qu'à chaque grille à barreaux (12 ; 13 ; 14) est adjointe une arrivée d'air séparée de préférence réglable individuellement (11) par laquelle de l'air primaire, en particulier de l'air ambiant, peut être introduit sous pression, et ce de façon telle que cet air soit envoyé obliquement d'en bas à chaque grille.

10. Appareil selon la revendication 9, caractérisé par le fait qu'une arrivée d'air supplémentaire (27, 28') est réalisée par des conduits d'air (28') placés juste audessous et sur le côté de la grille ou des grilles (12 ; 13 ; 14) et présentant des orifices d'entrée d'air (27) dirigés vers le grilles (12 ; 13 ; 14).

11. Appareil selon l'une des revendications 1 à 10, caractérisé par le fait que l'alimentation en air est a débit réglable, en particulier au moyen de vannes d'étranglement et/ou de fermeture actionnables individuellement.

12. Appareil selon l'une des revendications 1 à 11, caractérisé par le fait que les barres supports (19) supportant les plateaux d'ameublissement de la matière (15 ; 16 ; 17) sont accouplées à une commande d'oscillation de préférence commune (vérin hydraulique ou pneumatique).

13. Appareil selon l'une des revendications 8 à 12, caractérisé par le fait que le râteau transporteur (26) est accouplé à une commande d'oscillation, de préférence à la commande d'oscillation des plateaux d'ameublissement de la matière (15 ; 16 ; 17) adjoints aux grilles à barreaux (12 ; 13 ; 14).

14. Appareil selon l'une des revendications 8 à 13, caractérisé par le fait que le râteau transporteur (26) comprend plusieurs poussoirs de section triangulaire espacés qui s'étendent au ras du fond (25) et perpendiculairement aux barreaux de grille (18) et à leur direction d'oscillation (double flèche 45), et dont la face inférieure est à peu près parallèle au fond (25), la face avant, opposée à l'entrée de combustible (38), est à peu près perpendiculaire au fond (25) et la face supérieure, dirigée vers l'entrée de combustible (38), est peu inclinée par rapport au fond (25).

15. Appareil selon l'une des revendications 1 à 14, caractérisé par le fait qu'à la sortie de la chambre de combustion (28) entourant les grilles à barreaux (12 ; 13 ; 14) sont prévus des orifices (29) pour l'introduction d'air secondaire, un grand nombre de tels orifices (29), de préférence, étant répartis à peu près uniformément sur le pourtour du conduit de sortie (30) partant de la chambre de combustion (28).
